# EUROPÄISCHE PATENTSCHRIFT

(11) **EP 0 437 819 B1**
(45) Veröffentlichungstag und Bekanntmachung des Hinweises auf die Patenterteilung: **26.01.1994**
(21) Anmeldenummer: 90125262.7
(22) Anmeldetag: 21.12.1990
(51) Int. Cl.: G09F 13/04

(54) **Beleuchtbare Aussteckwerbeanlage**
Illuminated advertising sign perpendicular to the wall
Enseigne publicitaire éclairée perpendiculaire au mur

(30) Priorität: 12.01.1990 DE 4000767
(43) Veröffentlichungstag der Anmeldung: 24.07.1991
(73) Patentinhaber: Agfa-Gevaert AG, 51373 Leverkusen (DE)
(72) Erfinder: Preuss, Werner, W-5090 Leverkusen 1 (DE); Krück, Peter Klaus, W-4322 Sprockhövel 2 (DE)

(56) Entgegenhaltungen:
- US-A- 4 271 621

## Beschreibung

Die Erfindung betrifft eine beleuchtbare Aussteckwerbeanlage, die gegenüber herkömmlichen Anlagen einfacher zu installieren und einfacher zu warten ist und-überdies den Vorteil bietet, eine von der Vorder- auf die Rückseite übergehende, ununterbrochen beleuchtbare Fläche zu bieten.

Beleuchtbare Werbeanlagen, die an Hausfassaden angebracht werden, sind überwiegend entweder solche, deren Werbefläche parallel zu Hausfassade liegt, oder solche, deren Werbefläche oder Werbeflächen im Winkel von 90°C von der Hausfassade abstehen. Letztere werden als Aussteckanlagen bezeichnet u.sind beispielsweise aus der US-A-4 271 621 bekannt. Sie weisen üblicherweise eine Vorder- und eine Rückseite sowie eine Stirnseite , Boden und Decke auf. Stirnseite, Boden und Decke sind üblicherweise als Metallzarge ausgebildet, an der die beleuchtbaren Vorder- und Rückseiten befestigt sind. Stirnseite, Boden und Decke bleiben daher unbeleuchtet und können nicht zu Werbezwecken benutzt werden. Diese Aussteckanlagen werden üblicherweise durch Leuchtstoffröhren von innen beleuchtet. Dadurch daß zwei voneinander getrennte beleuchtbare Flächen vorliegen, sind Montage und Demontage kompliziert, die Abdichtung gegen das Eindringen von Schmutz und Feuchtigkeit aufwendig und die Wartung erschwert.

Aufgabe der Erfindung ist die Bereitstellung einer beleuchtbaren Aussteckwerbeanlage, die einfacher zu montieren und einfacher zu warten ist und deren Vorder- und Rückseite durch eine Stirnseite getrennt sind, die auch beleuchtet ist.

Diese Aufgaben werden durch die erfindungsgemäße Anlage gelöst.

Gegenstand der Erfindung ist somit eine beleuchtbare Aussteckwerbeanlage bestehend aus einem Rahmen und einer den Rahmen umhüllenden Haube aus lichtdurchlässigem Material, wobei der Rahmen Befestigungselemente für die Anbringung der Anlage an einer Wand, eine mit diesen Befestigungselementen verbundene, entlang der Wand senkrecht verlaufende Platte, wenigstens einen oberen und wenigstens einen unteren, am oberen bzw. unteren Ende der Wandplatte horizontal und senkrecht zur Wand angebracht Träger, zwischen den Trägern vertikal angebrachte Leuchtröhren sowie die für die elektrische Beleuchtung erforderliche Hilfsmittel und gegebenenfalls zwischen dem oberen und unteren Träger angebrachte Stützträger aufweist, und die Haube aus einem lichtdurchlässigen Material aus einer Vorder-, einer Rück- und einer Stirnseite sowie einer Decke und einem Boden in einer solchen Größe gefertigt ist, daß sie über den Rahmen geschoben und an diesem befestigt werden kann.

Zur Gebäudefassade hin ist die Haube offen. Diese Öffnung ist vorzugsweise so groß, daß sie mit der Wandplatte, die gegebenenfalls an ihren Kanten mit Dichtungsmaterial versehen ist, dicht verbunden werden kann. Insbesondere enthält die Wandplatte mit Dichtungsmaterial ausgestattete Nuten, in die die Haube eingeschoben wird.

Die Befestigung der Haube am Rahmen geschieht in einfacher Weise durch Verschrauben mit den Trägern, wobei eine Schraube in der Decke und eine im Boden der Haube im allgemeinen ausreichend sind.

Die Stirnseite der Haube kann eine Fläche sein, die mit Vorder- und Rückseite einen Winkel von 90°C bildet, oder aus mehreren Flächen bestehen, die dann einen entsprechend größeren Winkel mit sich und mit Vorder- und Rückseite bilden. Vorzugsweise ist die Stirnseite der Haube als Halbzylinder gestaltet, der kontinuierlich von der Vorderin die Rückseite überleitet.

Vorder- und Rückseite werden in bekannter Weise zu werblichen Zwecken benutzt. Zusätzlich kann auch die Stirnseite, beispielsweise durch einen senkrecht verlaufenden Schriftzug, werblich genutzt werden, auch wenn die Stirnseite als Halbzylinder ausgeführt ist. Im Falle der werblichen Nutzung der Stirnseite unter Beleuchtung ist wenigstens eine Leuchtröhre weiter entfernt von der Wandplatte anzubringen als jeder zwischen oberem und unterem Träger verlaufende Stützträger.

Der Boden der Haube wird vorzugsweise lichtundurchlässig gemacht, z.B. durch Verwenden eines schwarz pigmentierten Kunstglasteiles für den Boden oder durch Auftragen eines schwarzen Lackes auf den Boden, um ein unansehnliches Aussehen durch eingedrungenen Schmutz zu vermeiden.

Bekanntlich müssen beleuchtbare Werbeanlagen, insbesondere Aussteckanlagen, von Zeit gewartet werden, sei es, um sie von eingedrungenen Schmutz zu befreien, sei es, um defekte Leuchtröhren austauschen.

Ebenso wie die Erstinstallation kann auch die Wartung auf einfachste Weise erfolgen. Im einfachsten Fall werden lediglich zwei Schrauben gelöst, die Haube abgezogen, die Wartung durchgeführt und die Haube wieder angebracht.

Fig. 1 zeigt eine Ausführungsform der Erfindung, bei der Rahmen und Haube voneinander getrennt sind.

Der Rahmen (1) wird über die Befestigungselemente (3) an der Gebäudewand befestigt. Die Befestigungselemente (3) tragen die Wandplatte (4), an der der obere (5) und untere Träger (6) befestigt sind. Zwischen diesen sind zur Erhöhung der Stabilität zwei Stützträger (7, 8) angeordnet. Leuchtröhren sind mit (9) gekennzeichnet. Am oberen Träger (5) ist die Bohrung (10) zu erkennen, die zur Verschraubung mit der Haube dient.

Bei der Haube (2) gehen Vorder- und Rückseite durch eine halbzylinderförmige Stirnseite kontinuierlich ineinander über. Die Bohrungen (11, 12) in Decke (13) und Boden (14) dienen zur Verschraubung der Haube mit dem Rahmen.

Die Haube wird in einfacher Weise aus einem Kunstglas, z.B. aus Polymermethylmethacrylat oder Polycarbonat hergestellt. Dazu werden für den Fall einer halbzylinderförmigen Stirnseite Vorder-, Rück- und Stirnseite in einem Arbeitsgang aus einer Platte entsprechender Größe geformt und anschließend die vorgeformten Boden und Decke eingeklebt.

Für die Herstellung der Träger und Stützträger werden z.B. Vierkantrohre aus Aluminium verwendet. Das gleiche Material wird für Befestigungselemente und Wandplatte eingesetzt. Als Dichtungsmaterial eignen sich entsprechende Gummiprofile.

## Patentansprüche

1. Beleuchtbare Aussteckwerbeanlage bestehend aus einem Rahmen (1) und einer den Rahmen umhüllenden Haube (2) aus lichtdurchlässigem Material, wobei der Rahmen (1) Befestigungselemente (3) für die Anbringung der Anlage an einer Wand, eine mit diesen Befestigungselementen (3) verbundene, entlang der Wand senkrecht verlaufende Platte (4), wenigstens einen oberen und wenigstens einen unteren, am oberen bzw. unteren Ende der Wandplatte (4) horizontal und senkrecht zur Wand angebrachte Träger (5,6) und zwischen den Trägern (5,6) vertikal angebrachte Leuchtröhren (9) sowie die für die elektrische Beleuchtung erforderlichen Hilfsmittel und gegebenenfalls zwischen dem oberen und unteren Träger (5,6) angebrachte Stützträger (7,8) aufweist, und die Haube (2) aus einem lichtdurchlässigen Material aus einer Vorder-, einer Rück- und einer Stirnseite sowie einer Decke (13) und einem Boden (14) in einer solchen Größe gefertigt ist, daß sie über den Rahmen (1) geschoben und an diesen befestigt (10,11,12) werden kann.

2. Beleuchtbare Aussteckwerbeanlage nach Anspruch 1, wobei die Stirnseite der Haube (2) halbzylinderförmig gestaltet ist und kontinuierlich von der Vorder- in die Rückseite überleitet.

3. Beleuchtbare Aussteckwerbeanlage nach Anspruch 1, wobei wenigstens eine Leuchtröhre (9) weiter entfernt von der Wandplatte (4) angebracht ist als jeder zwischen oberem und unterem Träger (5,6) verlaufende Stützträger (7).

## Claims

1. Illuminable projecting advertising installation, comprising a frame (1) and a hood (2) made of translucent material which covers the frame, the frame (1) having fastening elements (3) for mounting the installation on a wall, a panel (4) connected to said fastening elements (3) and extending vertically along the wall, at least one top and at least one bottom bracket (5, 6) attached to the top and bottom end of the wall panel (4) horizontally and at right angles to the wall, neon tubes (9) mounted vertically between the brackets (5, 6) as well as the auxiliary means necessary for the electric lighting and optionally supporting brackets (7, 8) mounted between the top and bottom brackets (5, 6), and the hood (2) which is made of translucent material and comprises a front and back surface, an end face as well as a top (13) and bottom (14) being manufactured in such a size that it may be slid over and fastened (10, 11, 12) to the frame (1).

2. Illuminable projecting advertising installation according to claim 1, in which the end face of the hood (2) is semi-cylindrical in shape and verges continuously from the front into the back surface.

3. Illuminable projecting advertising installation according to claim 1, in which at least one neon tube (9) is mounted further away from the wall panel (4) than each supporting bracket (7) extending between the top and bottom brackets (5, 6).

## Revendications

1. Enseigne publicitaire en surplomb éclairable, se composant d'un cadre (1) et d'une hotte (2) en matériau translucide qui enveloppe le cadre, ledit cadre (1) présentant des éléments de fixation (3) en vue de la pose de l'enseigne sur un mur, une plaque (4) raccordée à ces éléments de fixation (3) et s'étendant verticalement le long du mur, au moins un support supérieur (5) et au moins un support inférieur (6), fixés horizontalement aux extrémités supérieure et inférieure de la plaque murale (4) et perpendiculairement au mur, des tubes fluorescents (9) agencés à la verticale entre les supports (5, 6), ainsi que des moyens auxiliaires nécessaires à l'éclairage électrique et, le cas échéant, des supports d'appui (7, 8) placés entre les supports supérieur et inférieur (5, 6), et dans laquelle la hotte (2) en matériau translucide comportant une face avant, une face arrière et une face frontale, un dessus (13) et un fond (14), est fabriquée dans des dimensions telles, qu'elle peut être glissée par-dessus le cadre (1), et fixée (10, 11, 12) à ce dernier.

2. Enseigne publicitaire en surplomb éclairable suivant la revendication 1, dans lequel la face frontale de la hotte (2) est réalisée sous forme de demi-cylindre qui opère une transition sans discontinuité, de la face avant à la face arrière.

3. Enseigne publicitaire en surplomb éclairable suivant la revendication 1, dans lequel au moins un tube fluorescent (9) est plus éloigné de la plaque murale (4) que chaque support d'appui (7) placé entre le support supérieur (5) et le support inférieur (6).
